# EUROPÄISCHE PATENTSCHRIFT

(11) **EP 1 825 134 B1**
(45) Veröffentlichungstag und Bekanntmachung des Hinweises auf die Patenterteilung: **16.12.2009**
(21) Anmeldenummer: 05815589.6
(22) Anmeldetag: 31.10.2005
(51) Int. Cl.: F02M 45/08, F02M 61/20, F02M 51/06

(54) **KRAFTSTOFFEINSPRITZDÜSE**
FUEL INJECTION NOZZLE
INJECTEUR DE CARBURANT

(30) Priorität: 26.11.2004 DE 102004057246
(43) Veröffentlichungstag der Anmeldung: 29.08.2007
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/EP2005/055656
(87) Internationale Veröffentlichungsnummer: WO 2006/056522

(56) Entgegenhaltungen:
- EP-A- 1 063 415
- EP-A- 1 571 328
- WO-A-2005/040595
- DE-A1- 10 058 153

## Beschreibung

### Stand der Technik

Die Erfindung geht aus von einer Kraftstoffeinspritzdüse nach der Gattung des Patentanspruchs 1.

Eine solche, beispielsweise aus der DE 100 58 153 A1 bekannte Kraftstoffeinspritzdüse für Brennkraftmaschinen weist zwei Düsennadeln auf, die unabhängig voneinander angesteuert werden können. Die äußere Düsennadel wird geöffnet, wenn die vom Kraftstoff auf eine Druckschulter der äußeren Düsennadel ausgeübte Öffnungskraft größer als die Wirkung einer Schließfeder ist. Die innere Düsennadel wird geöffnet, indem der Druck eines in Schließrichtung auf die Düsennadel wirkenden Hydraulikfluids in einem Steuerraum abgesenkt wird.

Ein anderes Beispiel ist aus der EP-A-1 063 415 bekannt.

### Vorteile der Erfindung

Die erfindungsgemäße Kraftstoffeinspritzdüse für Brennkraftmaschinen mit den kennzeichnenden Merkmalen des Patentanspruchs 1 hat demgegenüber den Vorteil, dass die Kraftstoffeinspritzdüse einfach ansteuerbar ist. Dabei ist der separate Aufbau der Steuerung über getrennte Steuerräume der zwei Düsennadeln besonders vorteilhaft. Durch Verwendung einer direkten Nadelsteuerung können beide Düsennadeln schnell gesteuert geöffnet und somit der Injektor optimal gesteuert werden.

Weitere Vorteile und vorteilhafte Ausgestaltungen des Gegenstands der Erfindung sind der Beschreibung, der Zeichnung und den Ansprüchen entnehmbar.

### Zeichnungen

Ein Ausführungsbeispiel der erfindungsgemäßen Kraftstoffeinspritzdüse ist in den Zeichnungen dargestellt und in der nachfolgenden Beschreibung näher erläutert. Die einzige Figur zeigt die erfindungsgemäße Kraftstoffeinspritzdüse in einem Längsschnitt.

### Beschreibung des Ausführungsbeispiels

Die in **Fig. 1** gezeigte Kraftstoffeinspritzdüse **1** für Brennkraftmaschinen weist einen ein- oder mehrstückigen, zylindrischen Düsenkörper **2** auf, der mit seinem freien unteren Ende in einen nicht näher gezeigten Brennraum der zu versorgenden Brennkraftmaschine ragt. In einer Führungsbohrung **3** des Düsenkörpers 2 ist eine als Hohlnadel ausgebildete äußere Düsennadel **4** axial verschiebbar geführt, in der eine innere Düsennadel **5** koaxial angeordnet und ebenfalls axial verschiebbar geführt ist.

Im Düsenkörper 2 ist ein Ringraum **6** ausgebildet, der durch die äußere Düsennadel 4 radial nach innen begrenzt ist. Über eine Kraftstoff-Hochdruckleitung **7** ist der Ringraum 6 mit einem nicht gezeigten Kraftstoff-Hochdruckspeicher (Common Rail) verbunden.

Eine erste Schließfeder **8** presst die äußere Düsennadel 4 in einen ersten Dichtsitz **9** am brennraumseitigen Ende der Führungsbohrung 3. Im geschlossenen Zustand der äußeren Düsennadel 4 verhindert ein Dichtkonus **10** der äußeren Düsennadel 4 in Verbindung mit dem ersten Dichtsitz 9, dass Kraftstoff aus dem Ringraum 6 durch erste Spritzlöcher **11** in den Brennraum der Brennkraftmaschine gelangt. In gleicher Weise presst eine zweite Schließfeder **12** die innere Düsennadel 5 in einen zweiten Dichtsitz **13** am brennraumseitigen Ende der Führungsbohrung 3. Im geschlossenen Zustand der inneren Düsennadel 5 verhindert ein Dichtkonus **14** der inneren Düsennadel 5 in Verbindung mit dem zweiten Dichtsitz 13, dass Kraftstoff weder bei geschlossener äußerer Düsennadel 4 aus dem zwischen beiden Düsennadeln 4, 5 vorhandenen Ringspalt, der über eine Bohrung **15** in der äußeren Düsennadel 5 an den Ringraum 6 angeschlossen ist, noch bei geöffneter äußerer Düsennadel 4 durch zweite Spritzlöcher **16** in den Brennraum der Brennkraftmaschine gelangt. Im gezeigten Ausführungsbeispiel sind die beiden Dichtsitze 9, 13 durch eine gemeinsame Konusfläche gebildet.

Die Schließfedern 8, 12 der beiden Düsennadeln 4, 5 sind an einem Kolben **17** abgestützt, der in einem nach unten offenen Übersetzerkolben **18** axial verschiebbar geführt ist. Der Übersetzerkolben 18 bildet das Stellglied eines invers betriebenen piezoelektrischen Stellantriebs **19.** Im gezeigten geschlossenen Zustand beider Düsennadeln 4, 5 ist der piezoelektrische Stellantrieb 19 bestromt, wodurch der Übersetzerkolben 18 gegen die Wirkung einer Zugfeder (z.B. Rohrfeder) **20** nach unten gedrückt ist. Der Kolben 17 ist über einen Übersetzerraum **21,** der mit unter Raildruck stehendem Kraftstoff gefüllt ist, hydraulisch mit dem Übersetzerkolben 18 gekoppelt, um einen 1:1-Temperaturausgleich des Stellantriebs 19 zu ermöglichen.

Die beiden Düsennadel 4, 5 sind jeweils am Kolben 17 verschiebbar geführt. Dazu hat der Kolben 17 eine nach unten offene Kolbenkammer, an deren Kammerwand die beiden Düsennadeln 4, 5 geführt sind. Der Kolben 17 hintergreift mit einem ringförmigen ersten Vorsprung **22** die äußere Düsennadel 4 und mit einem ringförmigen zweiten Vorsprung **23** die innere Düsennadel 5 jeweils in Öffnungsrichtung. Im gezeigten geschlossenen Zustand der beiden Düsennadeln liegt die äußere Düsennadel 4 in Öffnungsrichtung am ersten Vorsprung 22 an, während die innere Düsennadel 5 in Öffnungsrichtung vom zweiten Vorsprung 23 um **h₁** beabstandet ist.

Die äußere Düsennadeln **4** begrenzt mit einer in Schließrichtung wirkenden Steuerfläche **24** in der Kolbenkammer einen ersten Düsenrückraum **25,** der über eine erste Drossel **26** mit einem ersten Steuerraum **27** verbunden ist. Der erste Steuerraum 27 ist radial nach innen durch die äußere Düsennadeln 4, radial nach außen durch eine Dichthülse **28,** in Öffnungsrichtung durch den Kolben 17 sowie in Schließrichtung durch den Düsenkörper 2 begrenzt. Über die Dichthülse 28, die durch eine gehäuseseitig abgestützte Druckfeder **29** in Anlage an eine Schulter des Düsenkörpers 2 abgestützt ist, ist der erste Steuerraum 27 gedrosselt an die Kraftstoff-Hochdruckleitung 7 angeschlossen.

In gleicher Weise begrenzt die innere Düsennadel 5 mit einer in Schließrichtung wirkenden Steuerfläche **30** in der Kolbenkammer einen zweiten Düsenrückraum **31,** der über eine zweite Drossel **32** mit einem zweiten Steuerraum **33** verbunden ist. Der zweite Steuerraum 33 ist radial nach innen durch den Kolben 17, radial nach außen durch eine Dichthülse **34,** in Öffnungsrichtung durch den Übersetzerkolben 18 sowie in Schließrichtung durch den Düsenkörper 2 begrenzt. Über die Dichthülse 34, die durch eine gehäuseseitig abgestützte Druckfeder **35** in Anlage an eine Schulter des Düsenkörpers 2 abgestützt ist, ist der zweite Steuerraum 33 gedrosselt an die Kraftstoff-Hochdruckleitung 7 angeschlossen.

Nachfolgend wird die Funktionsweise der erfindungsgemäßen Kraftstoffeinspritzdüse 1 beschrieben.

Wenn der piezoelektrischen Stellantrieb 19 nicht mehr bestromt wird, zieht die Zugfeder 20 den Übersetzerkolben 18 nach oben, d.h. in Öffnungsrichtung. Dadurch sinkt der Druck im Übersetzerraum 21 unter Raildruck, und über die hydraulische Kopplung wird auch der Kolben 17 nach oben gezogen, der über den ersten Vorsprung 22 die äußere Düsennadel 4 in Öffnungsrichtung mitnimmt. Die äußere Düsennadel 4 hebt von ihrem Dichtsitz 9 ab, und über die nun freigegebenen ersten Spritzlöcher 11 wird Kraftstoff aus dem Ringraum 6 in den Brennraum eingespritzt. Der Öffnungshub des Kolbens 17 führt zu einer Volumenvergrößerung im ersten Steuerraum 27, so dass der darin herrschende Raildruck sinkt. Über die Drossel 26 sinkt auch der Druck im ersten Düsenrückraum 25 unter den Raildruck ab. Dies führt, da am Dichtkonus 10 der äußeren Düsennadel 4 der Raildruck in Öffnungsrichtung wirkt, zu einem Abheben der äußeren Düsennadel 4 vom ersten Vorsprung 22, d.h. zu einem weiteren Aufsteuern der äußeren Düsennadel 4, gegen die Wirkung der Schließfeder 8.

Nach einem Vorhub h₁ nimmt der Kolben 17 über den zweiten Vorsprung 23 auch die innere Düsennadel 5 in Öffnungsrichtung mit. Die innere Düsennadel 5 hebt von ihrem Dichtsitz 13 ab, und Kraftstoff aus dem Ringraum 6 wird auch über die nun freigegebenen zweiten Spritzlöcher 16 in den Brennraum eingespritzt. Da auch am Dichtkonus 14 der inneren Düsennadel 5 der Raildruck in Öffnungsrichtung wirkt, hebt die innere Düsennadel 5 vom zweiten Vorsprung 23 ab und wird gegen die Wirkung der Schließfeder 12 weiter aufgesteuert.

Somit werden die beiden Düsennadeln 4, 5 mit nur minimalem Öffnungshub des Stellantriebs 19 weit aufgesteuert.

Zum Schließen der Düsennadeln 4, 5 werden durch Bestromen des Stellantriebs 19 der Übersetzerkolben 17 und der Kolben 18 gegen die Wirkung der Zugfeder 20 in Schließrichtung verschoben, wodurch sich das Volumen der beiden Steuerräume 27, 33 verringert. Der darin jeweils herrschende Druck steigt über den Raildruck an, und die Düsennadeln 4, 5 schließen.

## Patentansprüche

1. Kraftstoffeinspritzdüse (1) für Brennkraftmaschinen, umfassend einen Düsenkörper (2) mit Spritzlöchern (11, 16), eine in einer Führungsbohrung (3) des Düsenkörpers (2) axial geführte, als Hohlnadel ausgebildete äußere Düsennadel (4), welche die Einspritzung von unter Hochdruck stehendem Kraftstoff durch mindestens ein erstes Spritzloch (11) steuert, und eine in der äußeren Düsennadel (4) koaxial geführte innere Düsennadel (5), welche die Einspritzung von unter Hochdruck stehendem Kraftstoff durch mindestens ein zweites Spritzloch (16) steuert, mit einem axial verschiebbar geführten Kolben (17) und - einen Stellantrieb (19) zum Verschieben des Kolbens (17),
**gekennzeichnet durch**:
- einen ersten Vorsprung (22) des kolbens (17), der die äußere Düsennadel (4) in deren Öffnungsrichtung mitnimmt, und einen zweiten Vorsprung (23) des kolbens (17), der nach einem Vorhub (h₁) die innere Düsennadel (5) in deren Öffnungsrichtung mitnimmt, wobei die beiden Düsennadeln (4, 5) relativ zum Kolben (17) in Öffnungsrichtung jeweils gegen die Wirkung einer Schließfeder (8, 12) verschiebbar sind,
- einen ersten und einen zweiten Düsenrückraum (25, 31), die jeweils **durch** eine in Schließrichtung wirkende Steuerfläche (24, 30) der äußeren bzw. der inneren Düsennadel (4, 5) begrenzt sind,
- einen mit Kraftstoff gefüllten ersten Steuerraum (27), der in Öffnungsrichtung **durch** den Kolben (17) begrenzt und über eine Drossel (26) mit dem ersten Düsenrückraum (25) verbunden ist, und
- einen mit Kraftstoff gefüllten zweiten Steuerraum (33), der in Öffnungsrichtung **durch** den Kolben (17) oder ein Stellglied (18) des Stellantriebs (19) begrenzt und über eine Drossel (32) mit dem zweiten Düsenrückraum (31) verbunden ist.

2. Kraftstoffeinspritzdüse nach Anspruch 1, **dadurch gekennzeichnet, dass** der Kolben (17) eine in Schließrichtung offene Kolbenkammer aufweist und dass darin die beiden Düsennadeln (4, 5) jeweils mit ihren Steuerflächen (24, 30) die beiden Düsenrückräume (25, 31) begrenzen.

3. Kraftstoffeinspritzdüse nach Anspruch 2, **dadurch gekennzeichnet, dass** die beiden Düsennadeln (4, 5) an der Kammerwand der Kolbenkammer geführt sind.

4. Kraftstoffeinspritzdüse nach einem der vorhergehenden Ansprüche, **dadurch gekennzeichnet, dass** die Schließfeder (8) der äußeren Düsennadel (4) im ersten Düsenrückraum (25) angeordnet und am Kolben (17) abgestützt ist.

5. Kraftstoffeinspritzdüse nach einem der vorhergehenden Ansprüche, **dadurch gekennzeichnet, dass** die Schließfeder (12) der inneren Düsennadel (5) im zweiten Düsenrückraum (31) angeordnet und am Kolben (17) abgestützt ist.

6. Kraftstoffeinspritzdüse nach einem der vorhergehenden Ansprüche, **dadurch gekennzeichnet, dass** der Stellantrieb (19) als Stellelement einen Übersetzerkolben (18) aufweist, der hydraulisch mit dem Kolben (17) bewegungsgekoppelt ist.

7. Kraftstoffeinspritzdüse nach einem der vorhergehenden Ansprüche, **dadurch gekennzeichnet, dass** der Stellantrieb (19) ein gegen die Wirkung einer Zugfeder (20) invers betriebener piezoelektrischer Antrieb ist.

8. Kraftstoffeinspritzdüse nach einem der vorhergehenden Ansprüche, **dadurch gekennzeichnet, dass** der Kolben (17) die äußere Düsennadel (4) erst ab einem Vorhub, der kleiner als der Vorhub (h₁) der inneren Düsennadel (5) ist, in Öffnungsrichtung mitnimmt.

## Claims

1. Fuel injection nozzle (1) for internal combustion engines, comprising a nozzle body (2) with spray holes (11, 16), an outer nozzle needle (4) which is guided axially in a guide bore (3) of the nozzle body (2) and which is designed as a hollow needle and which controls the injection of highly pressurized fuel through at least one first spray hole (11), and an inner nozzle needle (5) which is guided coaxially in the outer nozzle needle (4) and which controls the injection of highly pressurized fuel through at least one second spray hole (16), having a piston (17) which is guided in an axially movable fashion and having an actuating drive (19) for moving the piston (17),
**characterized by**:
- a first projection (22) of the piston (17), which first projection (22) drives the outer nozzle needle (4) in its opening direction, and a second projection (23) of the piston (17), which second projection (23), after a pilot stroke (h₁), drives the inner nozzle needle (5) in its opening direction, with the two nozzle needles (4, 5) being movable relative to the piston (17) in the opening direction in each case counter to the action of a closing spring (8, 12),
- a first and a second nozzle rear chamber (25, 31) which are delimited in each case by a control surface (24, 30), which acts in the closing direction, of the outer and inner nozzle needle (4, 5) respectively,
- a fuel-filled first control chamber (27) which is delimited in the opening direction by the piston (17) and which is connected via a throttle (26) to the first nozzle rear chamber (25), and
- a fuel-filled second control chamber (33) which is delimited in the opening direction by the piston (17) or by an actuating member (18) of the actuating drive (19) and which is connected via a throttle (32) to the second nozzle rear chamber (31).

2. Fuel injection nozzle according to Claim 1, **characterized in that** the piston (17) has a piston chamber which is open in the closing direction, and **in that**, in said piston chamber, the two nozzle needles (4, 5) delimit, in each case with their control surfaces (24, 30), the two nozzle rear chambers (25, 31).

3. Fuel injection nozzle according to Claim 2, **characterized in that** the two nozzle needles (4, 5) are guided on the chamber wall of the piston chamber.

4. Fuel injection nozzle according to one of the preceding claims, **characterized in that** the closing spring (8) of the outer nozzle needle (4) is arranged in the first nozzle rear chamber (25) and is supported on the piston (17).

5. Fuel injection nozzle according to one of the preceding claims, **characterized in that** the closing spring (12) of the inner nozzle needle (5) is arranged in the second nozzle rear chamber (31) and is supported on the piston (17).

6. Fuel injection nozzle according to one of the preceding claims, **characterized in that** the actuating drive (19) has, as an actuating element, a booster piston (18) which is hydraulically coupled in terms of movement to the piston (17).

7. Fuel injection nozzle according to one of the preceding claims, **characterized in that** the actuating drive (19) is a piezoelectric drive which is operated inversely, counter to the action of a tension spring (20).

8. Fuel injection nozzle according to one of the preceding claims, **characterized in that** the piston (17) drives the outer nozzle needle (4) in the opening direction only beyond a pilot stroke which is smaller than the pilot stroke (h₁) of the inner nozzle needle (5).

## Revendications

1. Injecteur de carburant (1) pour moteurs à combustion interne, comprenant un corps d'injecteur (2) avec des trous d'injection (11, 16), une aiguille d'injecteur extérieure (4) guidée axialement dans un alésage de guidage (3) du corps d'injecteur (2), réalisée sous forme d'aiguille creuse, qui commande l'injection de carburant haute pression à travers au moins un premier trou d'injection (11), et une aiguille d'injecteur intérieure (5) guidée coaxialement à l'intérieur de l'aiguille d'injecteur extérieure (4), qui commande l'injection de carburant haute pression à travers au moins un deuxième trou d'injection (16), avec un piston (17) guidé de manière déplaçable axialement et un entraînement de commande (19) pour déplacer le piston (17),
**caractérisé par** :
- une première saillie (22) du piston (17), qui entraîne l'aiguille d'injecteur extérieure (4) dans sa direction d'ouverture, et une deuxième saillie (23) du piston (17), qui, après une précourse (h₁), entraîne l'aiguille d'injecteur intérieure (5) dans sa direction d'ouverture, les deux aiguilles d'injecteur (4, 5) pouvant être déplacées par rapport au piston (17) dans la direction d'ouverture à chaque fois à l'encontre de l'action d'un ressort de fermeture (8, 12),
- un premier et un deuxième espace de reflux d'injecteur (25, 31) qui sont à chaque fois limités par une surface de commande (24, 30) agissant dans une direction de fermeture de l'aiguille d'injecteur extérieure ou intérieure (4, 5),
- un premier espace de commande (27) rempli de carburant, qui est limité dans la direction d'ouverture par le piston (17) et qui est connecté par un papillon d'étranglement (26) au premier espace de reflux d'injecteur (25), et
- un deuxième espace de commande (33) rempli de carburant qui est limité dans la direction d'ouverture par le piston (17) ou par un actionneur (18) de l'entraînement de commande (19) et qui est connecté par le biais d'un papillon d'étranglement (32) au deuxième espace de reflux d'injecteur (31).

2. Injecteur de carburant selon la revendication 1, **caractérisé en ce que** le piston (17) présente une chambre de piston ouverte dans la direction de fermeture, et **en ce que** les deux aiguilles d'injecteur (4, 5) à l'intérieur limitent les deux espaces de reflux d'injecteur (25, 31) à chaque fois avec leurs surfaces de commande (24, 30).

3. Injecteur de carburant selon la revendication 2, **caractérisé en ce que** les deux aiguilles d'injecteur (4, 5) sont guidées sur la paroi de chambre de la chambre du piston.

4. Injecteur de carburant selon l'une quelconque des revendications précédentes, **caractérisé en ce que** le ressort de fermeture (8) de l'aiguille d'injecteur extérieure (4) est disposé dans le premier espace de reflux d'injecteur (25) et est supporté sur le piston (17).

5. Injecteur de carburant selon l'une quelconque des revendications précédentes, **caractérisé en ce que** le ressort de fermeture (12) de l'aiguille d'injecteur intérieure (5) est disposé dans le deuxième espace de reflux d'injecteur (31) et est supporté sur le piston (17).

6. Injecteur de carburant selon l'une quelconque des revendications précédentes, **caractérisé en ce que** l'entraînement de commande (19) présente, en tant qu'élément de commande, un piston de transmission (18) qui est accouplé en mouvement de manière hydraulique avec le piston (17).

7. Injecteur de carburant selon l'une quelconque des revendications précédentes, **caractérisé en ce que** l'entraînement de commande (19) est un entraînement piézoélectrique entraîné de manière inverse à l'encontre de l'action d'un ressort de traction (20).

8. Injecteur de carburant selon l'une quelconque des revendications précédentes, **caractérisé en ce que** le piston (17) entraîne l'aiguille d'injecteur extérieure (4) dans la direction de l'ouverture seulement à partir d'une précourse, qui est inférieure à la précourse (h₁) de l'aiguille d'injecteur intérieure (5).
